# EUROPÄISCHE PATENTSCHRIFT

(11) **EP 1 932 972 B1**
(45) Veröffentlichungstag und Bekanntmachung des Hinweises auf die Patenterteilung: **02.12.2009**
(21) Anmeldenummer: 07118543.3
(22) Anmeldetag: 16.10.2007
(51) Int. Cl.: E03D 1/012

(54) **Spülkasten mit kombinierter Füllventil- und Ablaufventilsitzhalterung**
Cistern with combined filler and drain valve mount
Réservoir de chasse doté d'un maintien d'inverseur combiné de soupape de remplissage et de vidange

(30) Priorität: 06.12.2006 DE 202006018570 U
(43) Veröffentlichungstag der Anmeldung: 18.06.2008
(73) Patentinhaber: VIEGA GmbH & Co. KG, 57439 Attendorn (DE)
(72) Erfinder: Wessel, Heinz-Werner, 58840 Plettenberg (DE)
(74) Vertreter: Cohausz & Florack

(56) Entgegenhaltungen:
- DE-U1- 29 806 398
- DE-U1- 29 900 976

## Beschreibung

Die Erfindung betrifft einen Spülkasten, insbesondere Unterputzspülkasten, mit einem Kastenkörper, in welchem eine Halterung für ein Füllventil und für einen Ablaufventilsitz befestigt ist, wobei die Halterung Rastmittel zur lösbaren Befestigung des Füllventils und eine Aufnahme für einen den Ablaufventilsitz sichernden Niederhalter aufweist.

Ein derartiger Spülkasten ist aus der WO 99/54561 A1 bekannt. Bei dem bekannten Spülkasten ist im oberen Teil des Kastenkörpers ein Halter befestigt, an dem von außen bedienbare Organe zur Betätigung einer Ablaufgarnitur angebracht sind. Der Halter weist dabei eine Montageplatte auf, die innenseitig an der Rückwand des Kastenkörpers mit Rastmitteln aufgerastet. Die Rückwand besitzt hierzu zwei Durchbrüche, die jeweils von an der Montageplatte angeformten federnden Rastzungen durchgriffen sind. Der Halter umfasst ferner eine sich horizontal erstreckende Brücke, die an ihrem einen Ende an der Montageplatte gelagert ist. Die Montageplatte weist hierzu den Rastzungen gegenüberliegend angeordnete Buchsen auf, in die jeweils ein im Querschnitt kreuzförmiges Ende eines Arms der Brücke eingreift. Zur Sicherung der aufgerasteten Montageplatte wird zwischen die Rastzungen jeweils ein Stift eingetrieben. Der jeweilige Stift ist zunächst in der das kreuzförmige Ende des Brückenarms aufnehmenden Buchse vor den Rastzungen mit einem dünnen Steg an der Montageplatte angeformt. Nach dem Aufrasten der Montageplatte werden durch Einsetzen der Brückenarme in die Buchsen die beiden Stifte zwischen die Rastzungen getrieben, wobei der jeweilige Stift die Rastzungen in der gespreizten Stellung hält und sichert. An der Montageplatte ist ferner ein Aufnahmeteil angeformt, an dem ein Niederhalter für das Ablaufventil aufgerastet und abgestützt ist.

Für eine Demontage dieser Montageplatte - beispielsweise aus Reparatur- oder Wartungsgründen - ist es erforderlich, die zwischen die Rastzungen eingetriebenen Stifte zu entfernen, da die Rastzungen sonst nicht aus den Durchbrüchen der Spülkastenrückwand herausbewegt werden können. Das Entfernen der Stifte ist allerdings relativ schwierig. Die Stifte müssen hierzu weiter nach hinten getrieben werden, wobei sie schließlich hinter die Rückwand des Spülkastens fallen und damit unerreichbar verloren gehen. Jedoch lässt sich die Montageplatte auch dann nicht einfach aus dem Spülkasten entfernen, da die Rastzungen noch an den Durchbrüchen der Spülkastenrückwand verrastet sind. Die Rastzungen sind dabei nicht zugänglich. Die Montageplatte muss für ihre Demontage daher mehr oder weniger gewaltsam von der Spülkastenrückwand abgetrennt werden, wobei das Risiko besteht, dass die Rastzungen selbst oder deren Rastnasen abreißen und die Montageplatte dann nicht einfach wieder montiert werden kann.

Der vorliegenden Erfindung liegt die Aufgabe zugrunde, einen Spülkasten der eingangs genannten Art bereitzustellen, der bei möglichst wenigen Bauteilen eine schnelle und einfache Montage sowie Demontage von Ablaufventilsitz und Füllventil ermöglicht.

Diese Aufgabe wird bei einem gattungsgemäßen Spülkasten dadurch gelöst, dass die Halterung lösbar am Kastenkörper befestigt ist, wobei an der Innenseite des Kastenkörpers Hinterschneidungen ausgebildet sind, an denen die Halterung formschlüssig befestigbar ist, und wobei die Halterung oder der Spülkasten mindestens ein elastisch auslenkbares Sicherungselement aufweist, welches die Halterung in einer Montagestellung gegen ein Lösen oder eine Verlagerung sichert.

Die Halterung des erfindungsgemäßen Spülkastens lässt sich schnell und einfach montieren und ebenso schnell und einfach demontieren. Die Halterung fungiert dabei als Abstützung für einen Niederhalter des Ablaufventilsitzes und sichert den Ablaufventilsitz insbesondere beim Transport des Spülkastens.

In einer vorteilhaften Ausgestaltung des erfindungsgemäßen Spülkastens ist vorgesehen, dass an der im Kastenkörper befestigten Halterung mindestens zwei Stäbe als Sicherungselemente angebracht sind, die durch Zusammendrücken federelastisch aufeinander zu bewegbar sind, wobei an der Innenseite des Spülkastens den Stäben zugeordnete Vorsprünge ausgebildet sind, denen in der Montagestellung der Halterung die Stäbe im nicht zusammengedrückten Zustand mit ihren Enden gesperrt gegenüberliegen. Durch die beiden Stäbe lässt sich die Halterung bequem handhaben und zuverlässig sichern.

Eine besonders einfache und bequeme Handhabung der erfindungsgemäßen Halterung ergibt sich, wenn gemäß einer weiteren bevorzugten Ausgestaltung an den Enden der Stäbe Grifflaschen angeformt sind, die gegenüber den an der Innenseite des Spülkastens ausgebildeten, den Stäben zugeordneten Vorsprüngen vorspringen.

Eine weitere bevorzugte Ausgestaltung der erfindungsgemäßen Halterung besteht ferner darin, dass die Halterung mit mindestens einer Wasserstandsmarkierung und einer der (jeweiligen) Wasserstandsmarkierung zugeordneten Volumenmaßzahl versehen ist. Bei Verwendung eines einstellbaren, schwimmergeregelten Füllventils lässt sich so in Bezug auf die Wasserstandsmarkierung bzw. eine der mehreren Wasserstandsmarkierungen das Schließen des Füllventils und damit ein maximaler Füllstand des Spülkastens einstellen. Da die Halterung in einer definierten Montagestellung am Kastenkörper befestigt wird und in der Montagestellung gegen eine Verlagerung gegenüber dem Kastenkörper gesichert ist, lässt sich anhand der Wasserstandsmarkierung der Halterung eine sehr genaue Einstellung eines bestimmten maximalen Füllstandes vornehmen.

Nach einer weiteren bevorzugten Ausgestaltung der erfindungsgemäßen Halterung ist das Rastmittel zur lösbaren Befestigung des Füllventils als klammerartige Aufnahme ausgebildet, wobei diese Aufnahme mindestens einen elastisch spreizbaren Schenkel aufweist und zu einer Revisionsöffnung des Spülkastens hin geöffnet ist. Bei dieser Ausgestaltung lässt sich das Füllventil sehr schnell und ohne Werkzeug an der Halterung montieren sowie separat aus dem Spülkasten entnehmen.

Weitere bevorzugte und vorteilhafte Ausgestaltungen des erfindungsgemäßen Spülkastens ergeben sich aus den beiliegenden Unteransprüchen, der nachfolgenden Beschreibung sowie der Zeichnung.

Nachfolgend wird die Erfindung anhand einer ein Ausführungsbeispiel darstellenden Zeichnung näher erläutert. Es zeigen:
- Fig. 1A: eine Vorderansicht eines erfindungsgemäßen Spülkastens mit einem abnehmbaren Spülkastendeckel;
- Fig. 1B: eine Vorderansicht des Spülkastens der Fig. 1A mit angehobenem Spülkastendeckel;
- Fig. 2: eine Vorderansicht des Spülkastens der Fig. 1A in einer vertikalen Schnittansicht, wobei der Spülkastendeckel nur teilweise geschnitten dargestellt ist;
- Fig. 3: eine perspektivische Vorderansicht des Spülkastens der Fig. 2, wobei hier der Spülkastendeckel nicht geschnitten dargestellt ist;
- Fig. 4: eine vergrößerte Ansicht des Details B der Fig. 2;
- Fig. 5: eine vergrößerte Ansicht eines Details des Spülkastens, in der die erfindungsgemäße Halterung aus ihrer Montagestellung nach oben verschoben ist;
- Fig. 6: eine vergrößerte Ansicht eines Details des Spülkastens, in der die erfindungsgemäße Halterung aus ihrer Montagestellung im Vergleich zur Fig. 5 weiter nach oben verschoben ist; und
- Fig. 7: eine vergrößerte perspektivische Ansicht eines Details des Spülkastens, in der die erfindungsgemäße Halterung - wie in Fig. 6 - aus ihrer Montagestellung nach oben verschoben ist.

Die Figuren 1A bis 3 zeigen einen für eine Unterputzmontage bestimmten Spülkasten 1, der einen Kastenkörper 1.1 mit einem abnehmbaren Deckel 1.2 aufweist. Der Deckel 1.2 ist auf dem Kastenkörper 1.1 vorzugsweise aufrastbar. Zur Befestigung des Spülkastens 1 an einer Vorwandinstallation oder dergleichen sind an dem aus Kunststoff hergestellten Kastenkörper 1.1 seitlich abstehende, Befestigungsbohrungen aufweisende Laschen 1.3 angeformt.

In dem Kastenkörper 1.1 ist ein Ablaufventil (in der Zeichnung nur teilweise gezeigt) und ein Füllventil 2 montiert. Zur Demontage und erneuten Montage des Füllventils 2 sowie des Ablaufventils, beispielsweise im Falle einer Reparatur, ist im oberen Teil der Vorderwand des Kastenkörpers 1.1 eine Revisionsöffnung 1.4 ausgebildet (vgl. Figuren 1A und 1B). In die Revisionsöffnung 1.4 ist eine mehrere Durchbrechungen aufweisende Abdeckplatte 3 eingesetzt. Die Durchbrechungen der Abdeckplatte dienen der Durchführung von mit dem Ablaufventil gekoppelten Kraftübertragungselementen (nicht gezeigt), die mittels Druck- oder Hebeltasten einer vor der Revisionsöffnung 1.4 anzuordnenden Betätigungsplatte (nicht gezeigt) betätigbar sind.

Die linke Seitenwand des Kastenkörpers 1.1 weist eine Öffnung auf, an der ein Wasseranschluss 4 montiert ist.

Der Wasseranschluss 4 umfasst einen Anschlussstutzen 4.1, einen Klemmflansch und eine Überwurfmutter (siehe Figuren 2 und 3). An dem Anschlussstutzen 4.1 wird ein Schlauch (nicht gezeigt) montiert, dessen anderes Ende mit dem Anschlussstutzen 2.1 des Füllventils verbunden wird. Das Füllventil 2 ist mit einem Schwimmer 2.2 versehen, der das Füllventil über einen winkelförmigen Hebel 2.3 steuert und bei Erreichen eines bestimmten Wasserfüllstandes schließt. Die Ausgangsstellung des Schwimmers 2.2 lässt sich über eine Stellschraube 2.4 in vertikaler Richtung einstellen.

Der Boden des Kastenkörpers 1.1 weist eine Ablauföffnung mit einem angeformten Ablaufstutzen 1.5 auf. In den oberen Längenabschnitt des Ablaufstutzens 1.5, der einen größeren Durchmesser als der untere Längenabschnitt des Ablaufstutzens besitzt, ist ein Rohrstutzen 5.1 des Ablaufventils eingesteckt. Der Rohrstutzen 5.1 ist an seiner Mantelfläche mit Dichtungsringen 5.2 versehen, die dichtend an der Innenseite des oberen Längenabschnitts des Ablaufstutzens 1.5 anliegen. Der obere Rand des Rohrstutzens 5.1 stellt den Ventilsitz 5.3 des Ablaufventils dar.

Unterhalb des ringförmigen Ventilsitzes 5.3 ist ein Steg 5.4 an der Mantelfläche des Rohrstutzens 5.1 angeformt. Der Steg 5.4 ist abgewinkelt und erstreckt sich vertikal nach oben zu einem daran angeformten Ringelement 5.5, das als Anschlag und Führung für einen als Überlaufrohr ausgebildeten Ablaufventilkörper (nicht gezeigt) dient. Der Ablaufventilkörper (Überlaufrohr) ist an seinem unteren Ende mit einem Dichtungsflansch (scheibenförmigen Dichtungsring) versehen, der in der Schließstellung des Ablaufventils dichtend auf dem Ventilsitz 5.3 aufliegt.

Im Kastenkörper 1.1 des Spülkastens ist eine Halterung 6 für das Füllventil 2 und für den Ablaufventilsitz 5.3 lösbar befestigt. Hierzu sind an der Innenseite der Kastenkörperrückwand Hinterschneidungen 1.6 ausgebildet, an denen die Halterung 6 formschlüssig befestigbar ist.

Die Hinterschneidungen 1.6 sind durch im Wesentlichen parallel zueinander verlaufende, an der Rückwandinnenseite des Kastenkörpers 1.1 angeformte Stege gebildet. Die Stege weisen ein winkelförmiges Querschnittsprofil auf und erstrecken sich im Wesentlichen vertikal. Die Halterung 6 weist einen plattenförmigen Abschnitt 6.1 auf, an dessen Seitenkanten abgesetzte Stege 6.11 und 6.12 ausgebildet sind, die in der Montagestellung der Halterung 6 die Hinterschneidungen 1.6 am Kastenkörper 1.1 hintergreifen.

Die beiden hinterschnittenen Stege 1.6 des Kastenkörpers 1.1 weisen zwei einander gegenüberliegende Absätze 1.61 auf, die als Anschlag für den plattenförmigen Abschnitt 6.1 der Halterung dienen. Die Verschiebung der Halterung 6 entlang der hinterschnittenen Stege 1.6 ist durch die Absätze 1.61 nach unten begrenzt. Die Absätze 1.61 definieren somit eine bestimmte unterste Montagestellung der Halterung 6.

An dem plattenförmigen Abschnitt 6.1 der Halterung ist eine Lasche 6.2 angeformt, die sich zwischen den hinterschnittenen Stegen 1.6 beabstandet zu diesen nach unten erstreckt. Die Lasche 6.2 ist mit einer Wasserstandsmarkierung 6.21 und einer der Wasserstandsmarkierung zugeordneten Volumenmaßzahl 6.22 versehen. Die Wasserstandsmarkierung 6.21 besteht aus einem dreieckigen Symbol, dessen eine Spitze nach unten zeigt und an der Unterkante der Lasche 6.2 endet. In dem hier dargestellten Beispiel ist der Wasserstandsmarkierung 6.21 die Volumenangabe 9L als Volumenmaßzahl 6.22 zugeordnet.

Oberhalb ihres plattenförmigen Abschnitts 6.1 ist die Halterung mit zwei sich nach oben erstreckenden Stäben 6.3 versehen, die als Sicherungselemente sowie als Handhabungselemente dienen. Die Stäbe 6.3 können durch Zusammendrücken federelastisch aufeinander zu bewegt werden. Zum Zusammendrücken der Stäbe sind an deren Enden Grifflaschen 6.31 angeformt (vgl. Figuren 3 und 7).

Jedem der beiden elastisch auslenkbaren Stäbe 6.3 ist ein an der Innenseite des Spülkastens 1 ausgebildeter Vorsprung 1.21 zugeordnet. Die Vorsprünge 1.21 liegen in der Montagestellung der Halterung 6 den Enden der Stäbe 6.3 gegenüber und sperren die Stäbe 6.3 im nicht zusammengedrückten Zustand und damit die Halterung 6 gegen eine Verschiebung nach oben. Im nicht zusammengedrückten Zustand der Stäbe 6.3 ist die Halterung 6 in ihrer Montagestellung somit gegen ein Lösen sowie eine Verlagerung im Spülkasten 1 gesichert.

In dem hier dargestellten Ausführungsbeispiel sind die Vorsprünge 1.21 an der Innenseite einer Rückwand des Spülkastendeckels 1.2 angeformt. Sie sind als Stege ausgebildet und erstrecken sich im Wesentlichen vertikal. Die Grifflaschen 6.31 stehen gegenüber den stegförmigen Vorsprüngen 1.21 in den Hohlraum des Spülkastens 1 vor.

In den Figuren 4 bis 6 ist zu erkennen, dass die Stäbe 6.3 an ihren Enden entgegengerichtete nockenförmige Abschnitte 6.32 aufweisen, und dass die einander zugewandten Innenseiten der Vorsprünge (Stege) 1.21 weiter voneinander beabstandet sind als die Außenseiten der an dem plattenförmigen Abschnitt 6.1 der Halterung beginnenden Längenabschnitten der Stäbe 6.3. Die Stäbe 6.3 sind bogenförmig ausgebildet, wobei sie im nicht zusammengedrückten Zustand in Richtung ihrer oberen Enden hin auseinanderlaufen (vgl. Fig. 4).

Zum Einsetzen der Halterung 6 in ihre Montagestellung bzw. Herausziehen aus der Montagestellung werden die Stäbe 6.3 an ihren Grifflaschen 6.31 zusammengedrückt und zwischen den Stegen 1.21 angeordnet. Die nockenförmigen Abschnitte 6.32 der Stäbe können an den einander zugewandten Seiten der Stege 1.21 entlang gleiten. Die Stege 1.21 dienen somit auch der Führung der Halterung 6 bei deren Montage bzw. Demontage.

An der Vorderseite des plattenförmigen Abschnitts 6.1 der Halterung ist ein Steg 6.13 angeformt, der sich im Wesentlichen vertikal erstreckt und durch zwei daran angeformte kleinere, sich gegenüberliegende Querstege 6.14 verstärkt ist. In dem Steg 6.13 ist eine Rastaufnahme 6.15 zur lösbaren Befestigung des Füllventils 2 ausgebildet. Das obere Ende des Steges 6.13 bildet einen elastisch spreizbaren Schenkel 6.16 der klammerartigen Rastaufnahme 6.15, deren Maul zur Revisionsöffnung 1.4 des Spülkastens 1 hin geöffnet ist. Der Anschlussstutzen 2.1 des Füllventils 2 weist eine Ringnut auf, die das Füllventil in axialer Richtung seines Anschlussstutzens 2.1 in der Rastaufnahme 6.15 sichert.

Des weiteren weist die Halterung 6 eine Aufnahme für einen den Ablaufventilsitz 5.3 sichernden Niederhalter 7 auf. Die Aufnahme für den Niederhalter 7 ist in einem seitlichen abstehenden Ausleger 6.4 der Halterung 6 ausgebildet. Der Ausleger 6.4 hat ein T-förmiges Querschnittsprofil mit verstärkenden Querstegen und ist an dem plattenförmigen Abschnitt 6.1 der Halterung einstückig angeformt. Die quer zum Mittelsteg 6.41 des Auslegers 6.4 verlaufenden Flansche 6.42 liegen unten, während der Mittelsteg 6.41 nach oben weist (vgl. Fig. 7).

Der Niederhalter 7 für den Ablaufventilsitz 5.3 ist steg- oder laschenförmig ausgebildet und entweder lösbar oder einstückig mit dem Ablaufventilsitz 5.3 verbunden. In dem dargestellten Ausführungsbeispiel ist der Niederhalter 7 einstückig mit dem Ventilsitz 5.3 sowie dem Ringelement 5.5 des Ablaufventils verbunden. Wie in Fig. 7 zu erkennen ist, weist das obere Ende des biegesteifen Niederhalters 7 einen Absatz 7.1 auf. In mindestens einem der Flansche 6.42 des Auslegers 6.4 ist zur Aufnahme des Niederhalters 7 eine Ausnehmung ausgebildet, in die das obere Ende des Niederhalters 7 formschlüssig einsteckbar ist.

## Patentansprüche

1. Spülkasten, insbesondere Unterputzspülkasten, mit einem Kastenkörper (1.1), in welchem eine Halterung (6) für ein Füllventil (2) und für einen Ablaufventilsitz (5.3) befestigt ist, wobei die Halterung Rastmittel (6.15) zur lösbaren Befestigung des Füllventils und eine Aufnahme für einen den Ablaufventilsitz (5.3) sichernden Niederhalter (7) aufweist,
**dadurch gekennzeichnet, dass** die Halterung (6) lösbar am Kastenkörper (1.1) befestigt ist, wobei an der Innenseite des Kastenkörpers Hinterschneidungen (1.6) ausgebildet sind, an denen die Halterung (6) formschlüssig befestigbar ist, und wobei die Halterung (6) oder der Spülkasten (1) mindestens ein elastisch auslenkbares Sicherungselement (6.3) aufweist, welches die Halterung (6) in einer Montagestellung gegen ein Lösen oder eine Verlagerung sichert.

2. Spülkasten nach Anspruch 1,
**dadurch gekennzeichnet, dass** an der Halterung (6) mindestens zwei Stäbe (6.3) als Sicherungselemente angebracht sind, die durch Zusammendrücken federelastisch aufeinander zu bewegbar sind, wobei an der Innenseite des Spülkastens (1) den Stäben zugeordnete Vorsprünge (1.21) ausgebildet sind, denen in der Montagestellung der Halterung die Stäbe (6.3) im nicht zusammengedrückten Zustand mit ihren Enden gesperrt gegenüberliegen.

3. Spülkasten nach Anspruch 2,
**dadurch gekennzeichnet, dass** die einander zugewandten Innenseiten der Vorsprünge (1.21) weiter voneinander beabstandet sind als die Außenseiten von an einem gemeinsamen Abschnitt (6.1) der Halterung (6) beginnenden Längenabschnitten der Stäbe (6.3), wobei die Stäbe an ihren Enden entgegengerichtete nockenförmige Abschnitte (6.32) aufweisen.

4. Spülkasten nach Anspruch 2 oder 3,
**dadurch gekennzeichnet, dass** an den Stäben (6.3) Grifflaschen (6.31) angeformt sind, die gegenüber den an der Innenseite des Spülkastens (1) ausgebildeten, den Stäben (6.3) zugeordneten Vorsprüngen (1.21) vorspringen.

5. Spülkasten nach einem der Ansprüche 2 bis 4,
**dadurch gekennzeichnet, dass** die an der Innenseite des Spülkastens (1) ausgebildeten, den Stäben (6.3) zugeordneten Vorsprünge (1.21) als Stege ausgebildet sind.

6. Spülkasten nach einem der Ansprüche 2 bis 5,
**dadurch gekennzeichnet, dass** die an der Innenseite des Spülkastens (1) ausgebildeten, den Stäben (6.3) zugeordneten Vorsprünge (1.21) an einem abnehmbaren Deckel (1.2) des Spülkastens (1) ausgebildet sind.

7. Spülkasten nach einem der Ansprüche 1 bis 6,
**dadurch gekennzeichnet, dass** mindestens eine der Hinterschneidungen (1.6) mit einem Anschlag (1.61) versehen ist, der eine bestimmte Montagestellung der Halterung (6) definiert.

8. Spülkasten nach einem der Ansprüche 1 bis 7,
**dadurch gekennzeichnet, dass** die Hinterschneidungen (1.6) durch im Wesentlichen parallel zueinander verlaufende, an der Innenseite des Kastenkörpers (1.1) angeformte Stege gebildet sind, die ein winkelförmiges Querschnittsprofil aufweisen.

9. Spülkasten nach einem der Ansprüche 1 bis 8,
**dadurch gekennzeichnet, dass** das Rastmittel zur lösbaren Befestigung des Füllventils (2) als klammerartige Aufnahme (6.15) ausgebildet ist, die mindestens einen elastisch spreizbaren Schenkel (6.16) aufweist und zu einer Revisionsöffnung (1.4) des Spülkastens hin geöffnet ist.

10. Spülkasten nach Anspruch 9,
**dadurch gekennzeichnet, dass** die Revisionsöffnung (1.4) in der Vorderwand des Spülkastens (1) ausgebildet ist.

11. Spülkasten nach einem der Ansprüche 1 bis 10,
**dadurch gekennzeichnet, dass** in die Aufnahme für den Niederhalter (7) ein oberes Ende des Niederhalters formschlüssig einsteckbar ist.

12. Spülkasten nach einem der Ansprüche 1 bis 10,
**dadurch gekennzeichnet, dass** der Niederhalter (7) steg- oder laschenförmig ausgebildet und einstückig mit dem Ablaufventilsitz (5.3) verbunden ist.

13. Spülkasten nach einem der Ansprüche 1 bis 10,
**dadurch gekennzeichnet, dass** der Niederhalter (7) steg- oder laschenförmig ausgebildet und lösbar mit dem Ablaufventilsitz (5.3) verbunden ist.

14. Spülkasten nach einem der Ansprüche 1 bis 13,
**dadurch gekennzeichnet, dass** die Halterung (6) mit mindestens einer Wasserstandsmarkierung (6.21) und einer der Wasserstandsmarkierung zugeordneten Volumenmaßzahl (6.22) versehen ist.

## Claims

1. A flush box, in particular a flush-mounted flush box, comprising a box body (1.1) in which a support (6) for a filling valve (2) and for a drain valve seat (5.3) is mounted, wherein the support comprises snap-in means (6.15) for detachably mounting the filling valve and a seat for a holding-down bracket (7) securing the drain valve seat (5.3), **characterized in that** the support (6) is detachably mounted to the box body (1.1) wherein undercuts (1.6) are formed on the inside of the box body to which the support (6) can be attached in a form-fit, and wherein the support (6) or the flush box (1) comprises at least one elastically deflectable securing element (6.3) securing the support (6) in a mounting position against detachment or displacement.

2. The flush box according to claim 1,
**characterized in that** at least two rods (6.3) are mounted on the support (6) as securing elements which can be moved resiliently towards one another by squeezing, wherein on the inside of the flush box (1) projections (1.21) associated with the rods are formed, opposite to which the rods (6.3) are situated in a not-squeezed state with their ends locked when the support is in its mounting position.

3. The flush box according to claim 2,
**characterized in that** the inner sides of the projections (1.21) facing each other are situated farther apart than the outer sides of longitudinal portions of the rods (6.3) beginning at a common section (6.1) of the support (6), the rods comprising opposing cam-shaped portions (6.32) at their ends.

4. The flush box according to claim 2 or 3,
**characterized in that** grip plates (6.31) are formed on the rods (6.3) projecting on the opposite side of the projections (1.21) formed on the inner side of the flush box (1) and associated with the rod (6.3).

5. The flush box according to one of claims 2 to 4,
**characterized in that** the projections (1.21) formed on the inner side of the flush box (1) and associated with the rods (6.3) are in the form of webs.

6. The flush box according to one of claims 2 to 5,
**characterized in that** the projections (1.21) formed on the inner side of the flush box (1) and associated with the rods (6.3) are formed on a detachable cover (1.2) of the flush box (1).

7. The flush box according to one of claims 1 to 6,
**characterized in that** at least one of the undercuts (1.6) is provided with a stop (1.61) determining a defined mounting position of the support (6).

8. The flush box according to one of claims 1 to 7,
**characterized in that** the undercuts (1.6) are formed by webs formed on the inner side of the box body (1.1) and extending substantially parallel to each other with an angular cross-sectional profile.

9. The flush box according to one of claims 1 to 8,
**characterized in that** the snap-in means for detachably mounting the filling valve (2) is in the form of a bracket-shaped seat (6.15) having at least one elastically spreadable leg (6.16) and opening towards an access opening (1.4) of the flush box.

10. The flush box according to claim 9,
**characterized in that** the access opening (1.4) is formed in the front wall of the flush box (1).

11. The flush box according to one of claims 1 to 10,
**characterized in that** a top end of the holding-down bracket can be inserted in a form fit into the seat for the holding-down bracket (7).

12. The flush box according to one of claims 1 to 10,
**characterized in that** the holding-down bracket (7) is formed as a web or as a strap and is integrally connected to the drain valve seat (5.3).

13. The flush box according to one of claims 1 to 10,
**characterized in that** the holding-down bracket (7) is formed as a web or as a strap and is detachably connected to the drain valve seat (5.3).

14. The flush box according to one of claims 1 to 13,
**characterized in that** the support (6) is provided with at least one water level indicator (6.21) as well as with a volume value (6.22).

## Revendications

1. Réservoir de chasse, en particulier réservoir de chasse d'eau encastré, avec un corps (1.1) de réservoir, dans lequel est fixé un dispositif de fixation (6) pour une soupape de remplissage (2) et pour un siège de soupape d'évacuation (5.3), le dispositif de fixation présentant des moyens d'arrêt (6.15) pour la fixation amovible de la soupape de remplissage et un logement pour un organe de retenue (7) qui assure de manière fiable le maintien du siège de soupape d'évacuation (5.3), **caractérisé en ce que** le dispositif de fixation (6) est fixé de manière amovible au corps de réservoir (1.1), des contre-dépouilles (1.6), auxquelles le dispositif de fixation (6) peut être fixé par emboîtement, étant formées sur la face intérieure du corps de réservoir, et le dispositif de fixation (6) ou le réservoir de chasse (1) présentant au moins un élément de sécurité (6.3), qui, pouvant dévier élastiquement, empêche le dispositif de fixation (6) de se détacher ou de se déplacer, à l'état monté.

2. Réservoir de chasse selon la revendication 1, **caractérisé en ce que**, sur le dispositif de fixation (6), au moins deux tiges (6.3), déplaçables élastiquement l'une vers l'autre, par pression l'une contre l'autre, sont prévues en tant qu'éléments de sécurité, des saillies (1.21), associées aux tiges (6.3), étant formées sur la face intérieure du réservoir de chasse (1), saillies vis-à-vis desquelles, dans la position de montage du dispositif de fixation, sont situées les tiges (6.3), qui sont bloquées par leurs extrémités, à l'état non pressé.

3. Réservoir de chasse selon la revendication 2, **caractérisé en ce que** les faces intérieures des saillies (1.21), orientées les unes vers les autres, sont disposées à une plus grande distance les unes des autres que les faces extérieures de sections longitudinales des tiges (6.3), qui partent d'une section commune (6.1) du dispositif de fixation (6), les tiges présentant, à leurs extrémités, des sections en forme de cames (6.32) opposées.

4. Réservoir de chasse selon revendication 2 ou 3, **caractérisé en ce que**, sur les tiges (6.3), sont formées des pattes de prise (6.31), qui sont en relief par rapport aux saillies (1.21) formées sur la face intérieure du réservoir de chasse (1) et associées aux tiges (6.3).

5. Réservoir de chasse selon l'une des revendications 2 à 4, **caractérisé en ce que** les saillies (1.21), formées sur la face intérieure du réservoir de chasse (1) et associées aux tiges (6.3), sont conçues sous la forme de pattes.

6. Réservoir de chasse selon l'une des revendications 2 à 5, **caractérisé en ce que** les saillies (1.21), formées sur la face intérieure du réservoir de chasse (1) et associées aux tiges (6.3), sont formées sur un couvercle amovible (1.2) du réservoir de chasse (1).

7. Réservoir de chasse selon l'une des revendications 1 à 6, **caractérisé en ce que** l'une des contre-dépouilles (1.6), au moins, est pourvue d'une butée (1.61), qui définit une position de montage déterminée du dispositif de fixation (6).

8. Réservoir de chasse selon l'une des revendications 1 à 7, **caractérisé en ce que** les contre-dépouilles (1.6) sont formées par des nervures, qui, s'étendant essentiellement parallèlement les unes par rapport aux autres, sont formées sur la face intérieure du corps de réservoir (1.1) et présentent un profil de section transversale en forme de cornière.

9. Réservoir de chasse selon l'une des revendications 1 à 8, **caractérisé en ce que** la moyens d'arrêt, pour la fixation amovible de la soupape de remplissage (2), est réalisé sous la forme d'un logement (6.15) genre agrafe, qui présente au moins une branche (6.16), pouvant être écartée élastiquement, et qui est ouvert en direction d'un orifice de contrôle (1.4) du réservoir de chasse (1).

10. Réservoir de chasse selon la revendication 9, **caractérisé en ce que** l'orifice de contrôle (1.4) est formé dans la paroi avant du réservoir de chasse (1).

11. Réservoir de chasse selon l'une des revendications 1 à 10, **caractérisé en ce qu'**une extrémité supérieure de l'organe de retenue peut être emboîtée dans le réceptacle de l'organe de retenue (7).

12. Réservoir de chasse selon l'une des revendications 1 à 10, **caractérisé en ce que** l'organe de retenue (7) est réalisé sous la forme d'une patte ou d'une languette et est relié d'une pièce au siège de la soupape d'évacuation (5.3).

13. Réservoir de chasse selon l'une des revendications 1 à 10, **caractérisé en ce que** l'organe de retenue (7) est réalisé sous la forme d'une patte ou d'une languette et est relié de manière amovible au siège de la soupape d'évacuation (5.3).

14. Réservoir de chasse selon l'une des revendications 1 à 13, **caractérisé en ce que** le dispositif de fixation (6) est pourvu d'au moins un indicateur de niveau d'eau (6.21) et d'un chiffre d'indice de volume (6.22), qui est associé à l'indicateur de niveau d'eau.
